# EUROPÄISCHE PATENTSCHRIFT

(11) **EP 1 176 109 B1**
(45) Veröffentlichungstag und Bekanntmachung des Hinweises auf die Patenterteilung: **01.10.2003**
(21) Anmeldenummer: 00116400.3
(22) Anmeldetag: 28.07.2000
(51) Int. Cl.: B65H 45/18, B65H 29/68

(54) **Vorrichtung zum Falzen eines Bogens mittels eines Falzschwerts**
Device for folding a sheet by means of a folding blade
Dispositif de pliage d'une feuille au moyen d'un couteau de pliage

(43) Veröffentlichungstag der Anmeldung: 30.01.2002
(73) Patentinhaber: MASCHINENBAU OPPENWEILER BINDER GmbH & CO., 71570 Oppenweiler (DE)
(72) Erfinder: Schauer, Erich, 71642 Ludwigsburg (DE)
(74) Vertreter: Finck, Dieter, Dr.Ing.

(56) Entgegenhaltungen:
- US-A- 4 573 671
- US-A- 4 746 108
- US-A- 5 405 127

## Beschreibung

Bekannte Vorrichtungen zum Falzen eines Bogens mittels eines Falzschwertes haben eine Transportbänder und Transportbandwellen aufweisende Zuführeinrichtung zum Transportieren des Bogens in den Arbeitsbereich des Falzschwertes, der von einem sich zwischen den Transportbändern befindlichen, eine Öffnung für das Falzschwert aufweisenden Einlaufblech gebildet wird, unter der der Spalt eines Transport- und Falzwalzenpaares angeordnet ist, oberhalb der Zuführeinrichtung angeordnete Einrichtungen zum Niederhalten des Bogens und wenigstens einen quer zur Bogentransportrichtung angeordneten Anschlag zum Positionieren des Bogens im Arbeitsbereich des Falzschwertes,

Wenn die Bogentransportgeschwindigkeit geeignet eingestellt ist, kommt der Bogen am Anschlag zur Ruhe. Ist die Bogentransportgeschwindigkeit zu hoch, kommt es beim Aufprall an dem Anschlag zu einem Zurückfedern oder Verspringen des Bogens, so daß die richtige Ausrichtung unter dem Schwert nicht gewährleistet ist. Stark perforierte Bogen mit schmalen Verbindungsstegen vom Parallelbruch her sind hinsichtlich einer genauen Ausrichtung kaum beherrschbar. Je höher die Bogentransportgeschwindigkeit eingestellt wird und je labiler der Bogen ist, desto problematischer ist die genaue Bogenausrichtung am Anschlag. Ist die Bogentransportgeschwindigkeit zu gering, gelangt der Bogen nicht bis zum Anschlag und wird "fliegend" und damit nicht exakt gefalzt.

Durch Verlangsamung der Schwertantriebszahl erhält der Bogen mehr Ausrichtezeit, was seine genaue Positionierung bezüglich des Falzschwertes begünstigt, die Maschinenleistung jedoch verringert.

Um das Knautschen und Welligwerden des Bogens nach dem Anschlagaufprall zu vermeiden, hat man versucht, eine Kontrolle für das Zurückfedern des Bogens am Anschlag zu finden, beispielsweise durch eine bestimmte elastische Ausgestaltung des Anschlags. Dies erweist sich jedoch bei höheren Bogentransportgeschwindigkeiten als unzureichend.

Eine andere, aus der US-A-5,405,127 und der EP 0 225 576 B1 bekannte Lösung benutzt zum Verlangsamen der Transportgeschwindigkeit des Bogens Bürsten, die mit der Bogenoberfläche in Reibungseingriff bringbar sind.

Aus der EP 0 161 988 ist außerdem bekannt, dem Anschlag einen Sensor zum Erfassen der Zuführung eines Bogens zuzuordnen, der über eine Steuereinrichtung die aus Bürsten oder Vakuumschlitzen bestehende Einrichtung zum Verlangsamen der Transportgeschwindigkeit des Bogens aktiviert.

Die US 4573671 A offenbart eine Vorrichtung zum Falzen gemäß dem Obergebritt des Anspruchs 1.

Die der Erfindung zugrundeliegende Aufgabe besteht darin, die Vorrichtung der gattungsgemäßen Art so auszugestalten, daß die dem Anschlag in Bogentransportrichtung vorgeordnete Einrichtung zum Verlangsamen der Transportgeschwindigkeit des Bogens ermöglicht, den Bogen zur Gewährleistung seiner genauen Positionierung bezüglich des Falzschwerts erst kurz vor dem Anschlag abzubremsen.

Die Erfindung geht deshalb gattungsgemäß von einer Vorrichtung zum Falzen eines Bogens mittels eines Falzschwerts mit einer Transportbänder und Transportrollen aufweisenden Zuführeinrichtung zum Transportieren des Bogens in den Arbeitsbereich des Falzschwerts, der von einem sich zwischen den Transportbändern befindlichen, eine Öffnung für das Falzschwert aufweisenden Einlaufblech gebildet wird, unter der der Spalt eines Transport- und Falzwalzenpaares angeordnet ist, mit oberhalb der Zuführeinrichtung angeordneten Einrichtungen zum Niederhalten des Bogens, mit wenigstens einem quer zur Bogentransportrichtung angeordneten Anschlag zum Positionieren des Bogens im Arbeitsbereich des Falzschwertes, mit einem dem Anschlag zugeordneten Sensor und mit wenigstens einer dem Anschlag in Bogentransportrichtung vorgeordneten, vom Sensor gesteuerten Einrichtung zum Verlangsamen der Transportgeschwindigkeit des Bogens aus.

Eine erste Lösung dieser Aufgabe besteht ausgehend von der gattungsgemäßen Vorrichtung darin, daß die Einrichtung zum Verlangsamen der Transportgeschwindigkeit des Bogens wenigstens eine über die Transportebene der Transportbänder anhebbare Leiteinrichtung für den Bogen aufweist, daß die Einrichtungen zum Niederhalten des Bogens zur Aufrechterhaltung ihres Eingriffs mit dem Bogen gemeinsam mit der Leiteinrichtung anhebbar sind und daß der Sensor dem Anschlag in Bogentransportrichtung vorgeordnet ist.

Eine zweite Lösung dieser Aufgabe besteht ausgehend von der gattungsgemäßen Vorrichtung darin, daß die Einrichtung zum Verlangsamen der Transportgeschwindigkeit des Bogens eine Einrichtung zum Absenken der Transportbänder unter die Ebene des Einlaufsblechs aufweist und daß der Sensor dem Anschlag in Bogentransportrichtung vorgeordnet ist.

Die Einrichtung zum Absenken der Transportbänder weist dabei eine exzentrische Bänderspannwelle auf, die mit der dem Anschlag in Bogentransportrichtung nachgeordneten Transportbandwelle über Bänderspannhebel verbunden und zwischen einer der Bogentransportstellung der Transportbänder entsprechenden Position und einer der abgesenkten Stellung der Transportbänder entsprechenden Position verstellbar ist. Dadurch kommt der Bogen in Kontakt mit dem Einlaufblech und mit außen vorgesehenen Leitschienen, wodurch er vor dem Anschlag ausreichend abgebremst wird.

Mit der Einrichtung zum Absenken der Transportbänder können auch an den Einrichtungen zum Niederhalten des Bogens angeordnete Bürsten für eine weiteres Abbremsen des Bogens kombiniert werden, wobei auf das Einlaufblech sich in Bogentransportrichtung unterhalb der Bürsten erstreckende Streifen aus Blech oder einem anderen Material aufgelegt sein können, deren Dicke so bemessen ist, daß ihre dem Bogen zugewandte Seite in der Transportebene der Transportbänder liegt.

Eine dritte Lösung der Aufgabe besteht ausgehend von der gattungsgemäßen Vorrichtung darin, daß in Bogentransportrichtung vor der Zuführeinrichtung zum Transportieren des Bogens in den Arbeitsbereich des Falzschwertes eine weitere Transportbandwellen und Transportbänder aufweisende Bogenzuführeinrichtung angeordnet ist. Den treibenden Transportbandwellen der beiden Bogenzuführungseinrichtungen ist dabei eine Kupplung zugeordnet, die eingekuppelt die beiden Bogenzuführeinrichtungen für einen Synchronlauf verbindet und ausgekoppelt den Antrieb der Transportbandwelle der Zuführeinrichtung zum Transportieren des Bogens in den Arbeitsbereich des Falzschwertes unterbricht. Der Bogen wird dadurch auch bei hoher Falzgeschwindigkeit sanft an den Anschlag herangeführt und kann so sicher ausgerichtet werden. Die Transportbänder der vorgeordneten Zuführeinrichtung müssen immer mitlaufen, damit bereits ein neuer Bogen nachkommen kann.

Gemäß einer vierten Lösung der Aufgabe erstreckt sich ausgehend von d.er,ga,ttungsgemäßen Vorrichtung, die Zuführeinrichtung zum Transportieren des Bogens in Bogentransportrichtung vor den Arbeitsbereich des Falzschwerts. Dabei werden die Transportbänder vor dem Arbeitsbereich des Falzschwerts jeweils seitlich vom Einlaufblech durch eine erste Rolle aus ihrer Bogentransportebene zu ihrem unteren Trum hin und durch eine zweite Rolle parallel zum unteren Trum und oberhalb davon geführt und über eine dritte Rolle und eine vierte Rolle wieder in die Ebene des oberen Trums zurückgeführt. Die Transportbänder werden dann, nachdem sie um die dem Arbeitsbereich des Falzschwerts in Bogentransportrichtung nachgeordnete Transportbandwelle geführt sind, durch eine fünfte Rolle aus der Ebene ihres unteren Trums zu ihrem oberen Trum hin und durch eine sechste Rolle parallel zum oberen Trum und unterhalb davon geführt und über eine siebente Rolle und eine achte Rolle wieder in die Ebene des unteren Trums zurückgeführt. Die dritte Rolle und die siebte Rolle sind für eine Bewegung im wesentlichen parallel zur Bogentransportrichtung mit einem gemeinsamen Betätigungsglied verbunden. Das Betätigungsglied wird vom Sensor so gesteuert, daß bei Erfassen einer Bogenzuführung die verbundenen Rollen in Bogentransportrichtung bewegt werden, wodurch durch die dritte Rolle Bandlänge eingezogen wird, ohne sie an den Abschnitt der Transportbänder im Arbeitsbereich des Falzschwerts weiterzugeben. Die siebte Rolle gibt dabei im gleichen Verhältnis bereits früher eingezogene Bandlänge wieder zurück, so daß die Abschnitte der Transportbänder vor dem Arbeitsbereich des Falzschwerts mit der Transportgeschwindigkeit des Bogens weiterlaufen, während die dem Arbeitsbereich des Falzschwerts zugeordneten Abschnitte der Transportbänder kurz zum Stehen kommen und den Bogen abbremsen. Danach werden die verbundenen Rollen in ihre Ausgangsstellung unter Beschleunigung der dem Arbeitsbereich des Falzschwerts zugeordneten Abschnitte der Transportbänder zurückbewegt.

Vorteilhafterweise werden nur die inneren Transportbänder in dieser Weise geführt, während zusätzlich äußere Transportbänder vorgesehen werden können, denen eine vorstehend beschriebene Leiteinrichtung zugeordnet werden kann.

Anhand von Zeichnungen wird die Erfindung näher erläutert. Es zeigen
- Fig. 1: einen Querschnitt durch eine gattungsgemäße Ausführungsform der Vorrichtung nach dem Stand der Technik.
- Fig. 2: die Vorrichtung von Fig. 1 im Längsschnitt, und
- Fig. 3: die Vorrichtung von Fig. 1 .in der Draufsicht, während
- Fig. 4: eine erste Ausführungsform der Vorrichtung im Querschnitt nach der Erfindung,
- Fig. 5: die Ausführungsform von Fig. 4 im Längsschnitt,
- Fig. 6: in einer Ansicht wie Fig. 5 eine Einzelheit der Vorrichtung,
- Fig. 7: eine zweite Ausführungsform der Vorrichtung im Längsschnitt nach der Erfindung,
- Fig. 8: die Vorrichtung von Fig. 7 in der Draufsicht,
- Fig. 9: eine dritte Ausführungsform der Vorrichtung im Querschnitt nach der Erfindung,
- Fig. 10: die Vorrichtung von Fig. 9 im Längsschnitt, und
- Fig. 11: eine vierte Ausführungsform der Vorrichtung im Querschnitt nach der Erfindung,
- Fig. 12: die Vorrichtung von Fig. 11 im Längsschnitt und
- Fig. 13: die Vorrichtung von Fig. 12 in der Draufsicht zeigen.

Die in Fig. 1 bis 3 gezeigte in der wesentlichen Ausgestaltung aus dem Stand der Technik bekannte Vorrichtung hat zwei parallele Transportbänder 23a, die für einen endlosen Umlauf um zwei beabstandete Transportbandwellen 20a und 20b angeordnet sind. Zwischen den Transportbändern 23a ist ein Einlaufblech 25 und eine sich in Bogentransportrichtung 28 (Pfeil) erstreckende Öffnung 24 für den Durchgang des nicht gezeigten Falzschwerts vorgesehen. Das Einlaufblech 25 bildet den Arbeitsbereich des Falzschwerts. Das Ende des Arbeitsbereichs wird von Anschlägen 29 begrenzt, die von einem Querträger 54 gehalten werden und sich in die Transportebene 33 eines zu falzenden Bogens 21 erstrecken. Die Anschläge 29 sind dem der Zulaufseite für den Bogen 21 gegenüberliegenden Ende der Öffnung 24 zugeordnet.

Auf dem Einlaufblech 25 sind parallel zu den Transportbändern 23a Streifen 32 aus Blech oder Kunststoff angeordnet, die mit ihrer dem Bogen 21 zugewandten Seite in der Transportebene 33 liegen. Oberhalb der Streifen 32 sind zu beiden Seiten der Öffnung 24 Bürsten 31 vorgesehen, die an Einrichtungen 27 zum Niederhalten des Bogens 21 festgelegt sind. Die Festlegung der Bürsten 31 an der Einrichtung 27 zum Niederhalten des Bogens 21 kann als Gelenk ausgebildet sein, wobei nicht gezeigte Torsionsfedern die Bürsten 31 in die Reibungseingriffsstellung mit der Bogenoberseite vorspannen. Als Einrichtungen 27 zum Niederhalten des Bogens 21 sind ferner Niederhalteleisten vorgesehen, die sich in Bogentransportrichtung 28 erstrecken. Die Abbremsung des Bogens 21 erfolgt dadurch, daß die Bürsten 31 auf die Oberseite des Bogens 21 drücken, der auf seiner Unterseite durch die den Bürsten 31 zugeordnete Streifen 32 abgestützt ist.

Bei der bekannten Vorrichtung ist ein nicht gezeigter Sensor genau am Anschlag vorgesehen.

Die erste Ausführungsform der Vorrichtung nach der Erfindung, wie sie in Fig. 4 bis 6 gezeigt ist, hat einen Sensor 34, der in Bogentransportrichtung 28 (Pfeil) in einer Entfernung von wenigen Zentimetern vor den Anschlägen 29 angeordnet ist. Der Sensor 34 ist gewöhnlich eine Photozelle, die die Vorderkante des zulaufenden Bogens 21 erfaßt und ein entsprechendes Signal abgibt. Dieses Signal dient zur Aktivierung einer Einrichtung 30 zum Verlangsamen des Bogens 21 vor den Anschlägen 29, was in der Ausgestaltung von Fig. 4 bis 6 durch zwei Hubeinrichtungen 39 für den Bogen 21 erreicht wird, von denen jede einer Längsseite der Öffnung 24 für das Falzschwert zugeordnet ist.

Wie aus Fig. 4 zu sehen ist, läuft der Bogen 21 auf zwei dem Einlaufblech 25 zugeordneten inneren Transportbändern 23a und auf äußeren Transportbändern 20b, zwischen denen Leitereinrichtungen 35 in Form von U-Profilen angeordnet sind. Zu beiden Seiten der Öffnung 24 für das Falzschwert sind in dem Einlaufblech 25 Schlitze unterhalb der Streifen 32 ausgespart.

Jede Hubeinrichtung 39 hat einen Magneten 39c mit einem in seiner Längsrichtung hin und her bewegbaren Kernstab, an dem ein Zwischenstab angelenkt ist, der fest mit einer Querstange 39b verbunden ist, die sich quer zur Transportebene 33 des Bogens 21 erstreckt und durch Öffnungen in den vertikalen Flanschen des Einlaufsblechs 25 hindurchgeht. An der Querstange 39b sind Hebel 39a befestigt, die bei einer Längsverschiebung des Kernstabs des Magneten 39c geschwenkt werden und dabei ihre vertikale Position so verändern, daß sich die Leiteinrichtungen 35 und die Streifen 32 über die Transportebene 33 des Bogens 21 anheben lassen, wie dies in Fig. 5 gezeigt ist. Dabei werden die Niederhalterollen 27a durch einen ebenfalls vom Sensor 34 gesteuerten Magenten 27b angehoben, wobei jedoch der Niederhalteeingriff mit dem Bogen 21 erhalten bleibt.

Dadurch, daß der Bogen 21 von den Leiteinrichtungen 35 und den Streifen 32 über die Transportebene 33 der Transportbänder 23a und 23b angehoben wird, kann er von ihnen nicht weiter transportiert werden. Er wird also abgebremst, wobei der Vorgang so dosiert ist, daß der Bogen 21 möglichst sanft an den Anschlägen 29 anstößt.

Bei der Ausführungsform,der Fig. 7 und 8 ist in Bogentransportrichtung 28 der Zuführeinrichtung im Arbeitsbereich des Falzschwerts 22 eine weitere Zuführeinrichtung vorgeordnet, die Transportbänder 41a, 41b und Transportbandwellen 40a und 40b aufweist, wobei sich die Achse der letzteren parallel zur Achse der Transportbandwelle 20a in der gleichen Horizontalebene erstreckt. Die Transportbandwellen 40b und 20a sind durch eine Kupplung 42 so verbindbar, daß sie synchron laufen und so trennbar, daß die dem Arbeitsbereich des Falzschwerts 23 zugeordnete Zuführeinrichtung für den Bogen 21 stillsteht.

Die Kupplung 42 besteht aus einer Kupplungsrolle 42a, an der der eine Schenkel eines maschinenseitig angelenkten Winkelhebels 42c angreift, dessen anderes Ende mit dem Kernstab eines Magneten 42e gelenkig verbunden ist, wobei die Kupplungsrolle 42a durch eine Feder 42b in ihre Kupplungsstellung vorgespannt ist.

Wenn der Sensor 34 in Form einer Photozelle die Vorderkante des zulaufenden Bogens 21 erfaßt, gibt sie ein Signal an den Magneten 42e, der dadurch seinen Kernstab in seiner Längsrichtung so verstellt, daß der Reibungseingriff eines Kupplungsbandes 24d, das um die Transportbandwelle 40e und die Transportbandwelle 20a läuft, entspannt wird, wodurch die Transportbänder 23a und 23b, die um die in ihrer Längsrichtung mittig geteilte Transportbandwelle 20a laufen, zum Stillstand kommen. Auf diese Weise wird der Bogen 21 vor den Anschlägen 29 abgebremst, so daß ein Aufprall auf die Anschläge 29 unterbunden wird, während die dem Arbeitsbereich des Falzschwerts 22 vorgeordnete Zuführeinrichtung weiterläuft und dann den nächstfolgenden Bogen transportieren kann. Bei dieser Ausgestaltung kann der Bogen 21 auch bei hoher Falzgeschwindigkeit sanft an die Anschläge 29 herangeführt und sicher ausgerichtet werden.

Die Ausführungsform von Fig. 9 und 10 hat eine dem Arbeitsbereich des nicht gezeigten Falzschwertes zugeordnete Zuführeinrichtung mit zwei Transportbandwellen 20a und 20b, um die zwei Transportbänder 23a endlos umlaufen, wobei auch noch äußere nicht gezeigte Transportbänder vorgesehen werden können. In der Transportebene 33 sind dem Einlaufblech 25 zugeordnete Streifen 33 und seitlich davon Leiteinrichtungen 35 vorgesehen. Unterhalb der Öffnung 24 ist in Fig. 9 das Falzwalzenpaar 26 gezeigt, in dessen Spalt das nicht gezeigte Falzschwert den von ihm gefalzen Bogen durch die Öffnung 24 im Einlaufblech 25 hindurch einführt, so daß der Bogen zwischen den Walzen gefalzt und nach unten transportiert wird.

Die dem Arbeitsbereich des Falzschwerts in Bogenlaufrichtung 28 nachgeordnete Transportbandwelle 20b ist über einen Bänderspannhebel 5 mit einer Bänderspannwelle 4 so verbunden, daß aufgrund eines Signals aus dem Sensor 34 für den Bogenzulauf die exzentrisch ausgebildete Bänderspannwelle 34 von einem Motor um 180° gedreht wird, wodurch die Bänderspannhebel 38 mit den Transportbändern 23a unter die Transportebene 33 abgesenkt werden. Der Bogen 21 stößt dadurch sanft gegen die Anschläge 29 und liegt auf den U-förmigen Leiteinrichtungen 35 und auf den Streifen 32 auf dem Einlaufblech 25. Bevor der nächste Bogen ankommt, wird die Bänderspannwelle 37 um 180° weitergedreht, so daß die Transportbänder 23a wieder in der Transportebene 33 liegen.

Wie aus Fig. 9 und 10 zu sehen ist, können zur weiteren Abbremsung Bürsten 31 gegenüber dem Streifen 32 wie beim Stand der Technik nach Fig. 1 bis 3 sowie Niederhalter 24 in Form von Rückhaltebürsten vorgesehen werden.

Bei der Ausführungsform der Vorrichtung, wie sie in Fig. 11 bis 13 gezeigt ist, liegt die Transportbandwelle 20a der Zuführeinrichtung für den Bogen weit vor dem Arbeitsbereich des Falzschwerts 22. Die Transbänder 23a werden vor dem Arbeitsbereich des Falzschwertes 22 mit Hilfe von Rollen umgelenkt, die jeweils paarweise, eine auf jeder Seite des Einlaufsblech 25 vorgesehen sind, so daß die Bandführung nur anhand des einen Rollensatzes beschrieben wird.

Vor dem Arbeitsbereich des Falzschwerts 22 wird das obere Trum des Transportbandes 23a um eine erste Rolle 43 nach unten zum unteren Trum des Transportbandes 23a hin umgelenkt und über eine zweite Rolle 24 parallel zum unteren Ende des Transportbandes 23a, jedoch oberhalb davon zu einer dritten Rolle 45 geführt, um die herum das Transportband 23a entgegen der Bandlaufrichtung 28 seines oberen Trums zurück um eine vierte Rolle 46 nach oben wieder in die Transportebene 33 geführt wird.

Nach dem Umlenken des Transportbandes 23a um die Transportbandwelle 20b wird das Transportband 23a um eine fünfte Rolle 47 aus der Ebene des unteren Trums zum oberen Trum hin umgelenkt und um eine in Bogentransportrichtung 28 beabstandete sechste Rolle 48 geführt, so daß es parallel zum oberen Trum des Transportbandes 23a unterhalb davon entgegen der Bandlaufrichtung 28 des oberen Trums zu einer siebten Rolle 49 geführt wird, die im Abstand von der dritten Rolle 45 angeordnet ist und das Transportband 23a zu einer achten Rolle 50 umlenkt, die das Transportband 23a wieder in die Ebene des unteren Trums zurückführt.

Die dritte Rolle 45 und die siebte rolle 49 sind durch ein Betätigungsglied 51 in Form einer Stange starr miteinander verbunden. Das Betätigungsglied 51 ist an seinem freien Ende vor der Transportbandwelle 20b mit einem Gestängemechanismus 51a verbunden, zu dem ein von einem Magneten 51b hin und her verschiebbarer Kernstdab gehört.

Wenn der Bogen 21 mit seiner Vorderkante den Sensor 34 erreicht, gibt der Sensor 34 ein Signal an den Magneten 51b, der dadurch das Gestänge 50a so betätigt, daß das Betätigungsglied 51 die dritte Rolle 45 und die starr damit verbundene siebte Rolle 49 in Bogenlaufrichtung 28 zieht. Dabei zieht die dritte Rolle 45 Bandlänge ein, ohne sie an den dem Arbeitsbereich des Falzschwerts 22 zugeordneten Abschnitt 53 der Transportbänder. 23a weiterzugeben. Die siebte Rolle 49 gibt im gleichen Verhältnis bereits früher eingezogene Bandlänge wieder zurück, so daß der Abschnitt 52 der Transportbänder 23a vor dem Arbeitsbereich des Falzschwerts 52 mit gleicher Geschwindigkeit weiterlaufen kann. Der Abschnitt 53 der Transportbänder 23a im Arbeitsbereich des Falzschwerts 22 kommt so kurz zum Stehen. Dabei drücken Niederhalterollen 27a über einen sensorgesteuerten Magneten 27b zu Beginn des Arbeitsbereichs des Falzschwerts 22 auf die Transportbänder 23a, wodurch der Bogen 21 ebenfalls abgebremst wird. Auf diese Weise kann der Bogen 21 auch bei hoher Falzgeschwindigkeit sanft an die Anschläge 29 herangeführt und sicher ausgerichtet werden.

Wenn das Falzschwert 22 den Bogen 21 übernommen hat, wirkt der Magnet 51b in entgegengesetzter Richtung, wodurch die dritte Rolle 45 und die siebte Rolle 49 entgegen der Bogenlaufrichtung 28 verschoben werden, wobei der dem Arbeitsbereich des Falzschwerts 22 zugeordnete Abschnitt 53 der Transportbänder 23a kurz schneller als normal läuft.

Wenn nicht gezeigte äußere Transportbänder vorhanden sind, kann diesen die in Fig. 4 bis 6 gezeigte Hubeinrichtung 36 für die Leiteinrichtungen 35 zugeordnet werden.

## Patentansprüche

1. Vorrichtung zum Falzen eines Bogens (21) mittels eines Falzschwerts (22)
- mit einer Transportbänder (23a, 23b) und Transportrollen (20a, 20b) aufweisenden Zuführeinrichtung zum Transportieren des Bogens (21) in den Arbeitsbereich des Falzschwerts (22), der von einem sich zwischen den Transportbändern (23a) befindlichen, eine Öffnung (24) für das Falzschwert (22) aufweisenden Einlaufblech (25) gebildet wird, unter der der Spalt eines Transport- und Falzwalzenpaares (26) angeordnet ist
- mit oberhalb der Zuführeinrichtung angeordneten Einrichtungen (27) zum Niederhalten des Bogens (21),
- mit wenigstens einem quer zur Bogentransportrichtung (28) angeordneten Anschlag (29) zum Positionieren des Bogens (21) im Arbeitsbereich des Falzschwertes (22)
- mit einem dem Anschlag (29) zugeordneten Sensor und
- mit wenigstens einer dem Anschlag (29) in Bogentransportrichtung (28) vorgeordneten, vom Sensor gesteuerten Einrichtung (30) zum Verlangsamen der Transportgeschwindigkeit des Bogens (21),
**dadurch gekennzeichnet,**
- **daß** die Einrichtung (30) zum Verlangsamen der Transportgeschwindigkeit des Bogens (21) wenigstens eine über die Transportebenen (33) der Transportbänder (23a, 23b) anhebbare Leiteinrichtung (35) für den Bogen (21) aufweist,
- **daß** die Einrichtungen (27) zum Niederhalten des Bogens (21) zur Aufrechterhaltung ihres Eingriffs mit dem Bogen (21) gemeinsam mit der Leiteinrichtung (35) anhebbar sind, und
- **daß** der Sensor (34) dem Anschlag (29) in Bogentransportrichtung (28) vorgeordnet ist.

2. Vorrichtung zum Falzen eines Bogens (21) mittels eines Falzschwerts (22)
- mit einer Transportbänder (23a, 23b) und Transportrollen (20a, 20b) aufweisenden Zuführeinrichtung zum Transportieren des Bogens (21) in den Arbeitsbereich des Falzschwerts (22), der von einem sich zwischen den Transportbändern (23a) befindlichen, eine Öffnung (24) für das Falzschwert (22) aufweisenden Einlaufblech (25) gebildet wird, unter der der Spalt eines Transport- und Falzwalzenpaares (26) angeordnet ist
- mit oberhalb der Zuführeinrichtung angeordneten Einrichtungen (27) zum Niederhalten des Bogens (21),
- mit wenigstens einem quer zur Bogentransportrichtung. (28) angeordneten Anschlag (29) zum Positionieren des Bogens (21) im Arbeitsbereich des Falzschwertes (22)
- mit einem dem Anschlag (29) zugeordneten Sensor und
- mit wenigstens einer dem Anschlag (29) in Bogentransportrichtung (28) vorgeordneten, vom Sensor gesteuerten Einrichtung (30) zum Verlangsamen der Transportgeschwindigkeit des Bogens (21),
**dadurch gekennzeichnet,**
- **daß** die Einrichtung (30) zum Verlangsamen der Transportgeschwindigkeit des Bogens (21) eine Einrichtung (36) zum Absenken der Transportbänder (23a, 23b) unter die Ebene des Einlaufblechs (25) aufweist, und
- **daß** der Sensor (34) dem Anschlag (29) in Bogentransportrichtung (28) vorgeordnet ist.

3. Vorrichtung nach Anspruch 2, **dadurch gekennzeichnet, daß** die Einricütung (36) zum Absenken der Transportbänder (23a, 23b) eine exzentrische Bänderspannwelle (37) aufweist, die mit der dem Anschlag (29) in Bogentransportrichtung (28) nachgeordneten Transportbandwelle (20b) über Bänderspannhebel (38) verbunden und zwischen einer der Bogentransportstellung der Transportbänder (23a, 23b) entsprechenden Position und einer der abgesenkten Stellung der Transportbänder (23a, 23b) entsprechenden Position verstellbar ist.

4. Vorrichtung nach einem der Ansprüche 1 oder 3 in Kombination mit an den Einrichtungen (27) zum Niederhalten des Bogens (21) angeordneten Bürsten (31), wobei auf das Einlaufblech (25) sich in Bogentransportrichtung (28) unterhalb der Bürsten (31) erstreckende Streifen (32) aufgelegt sind, deren Dicke so bemessen ist, daß ihre dem Bogen (21) zugewandte Seite in der Transportebene (33) der Transportbänder (23a, 23b) liegt.

5. Vorrichtung zum Falzen eines Bogens (21) mittels eines Falzschwerts (22)
- mit einer Transportbänder (23a, 23b) und Transportrollen (20a, 20b) aufweisenden Zuführeinrichtung zum Transportieren des Bogens (21) in den Arbeitsbereich des Falzschwerts (22), der von einem sich zwischen den Transportbändern (23a) befindlichen, eine Öffnung (24) für das Falzschwert (22) aufweisenden Einlaufblech (25) gebildet wird, unter der der Spalt eines Transport- und Falzwalzenpaares (26) angeordnet ist
- mit oberhalb der Zuführeinrichtung angeordneten Einrichtungen (27) zum Niederhalten des Bogens (21),
- mit wenigstens einem quer zur Bogentransportrichtung (28) angeordneten Anschlag (29) zum Positionieren des Bogens (21) im Arbeitsbereich des Falzschwertes (22)
- mit einem dem Anschlag (29) zugeordneten Sensor und
- mit wenigstens einer dem Anschlag (29) in Bogentransportrichtung (28) vorgeordneten, vom Sensor gesteuerten Einrichtung (30) zum Verlangsamen der Transportgeschwindigkeit des Bogens (21),
**dadurch gekennzeichnet,**
- **daß** die Einrichtung zum Verlangsamen der Transportgeschwindigkeit des Bogens (21) eine in Bogentransportrichtung (28) vor der Zuführeinrichtung zum Transportieren des Bogens (21) in den Arbeitsbereich des Falzschwertes (22) angeordnete Bogenzuführeinrichtung mit weiteren Transportbandwellen (40a, 40b) und Transportbänder (41a, 41b) aufweist,
- **daß** den treibenden Transportbandwellen (40b, 20a) der beiden Bogenzuführeinrichtungen eine Kupplung (42) zugeordnet ist, die ausgekuppelt den Antrieb der Transportbandwelle (20a) der Zuführeinrichtung zum Transportieren des Bogens (21) in den Arbeitsbereich des Falzschwerts (22) unterbricht, während sie eingekuppelt die beiden Bogenzuführeinrichtungen für einen Synchronlauf verbindet, und
- **daß** der Sensor (34) dem Anschlag (29) in Bogentransportrichtung (28) vorgeordnet ist.

6. Vorrichtung nach Anspruch 1 mit zwei inneren Transportbändern (23a), die nach Anspruch 5 geführt sind, und mit wenigstens zwei äußeren Transportbändern, denen die eine Leiteinrichtung zugeordnet ist.

7. Vorrichtung zum Falzen eines Bogens (21) mittels eines Falzschwerts (22)
- mit einer Transportbänder (23a, 23b) und Transportrollen (20a, 20b) aufweisenden Zuführeinrichtung zum Transportieren des Bogens (21) in den Arbeitsbereich des Falzschwerts (22), der von einem sich zwischen den Transportbändern (23a) befindlichen, eine Öffnung (24) für das Falzschwert (22) aufweisenden Einlaufblech (25) gebildet wird, unter der der Spalt eines Transport- und Falzwalzenpaares (26) angeordnet ist
- mit oberhalb der Zuführeinrichtung angeordneten Einrichtungen (27) zum Niederhalten des Bogens (21),
- mit wenigstens einem quer zur
- mit wenigstens einem quer zur Bogentransportrichtung (28) angeordneten Anschlag (29) zum Positionieren des Bogens (21) im Arbeitsbereich des Falzschwertes (22)
- mit einem dem Anschlag (29) zugeordneten Sensor und
- mit wenigstens einer dem Anschlag (29) in Bogentransportrichtung (28) vorgeordneten, vom Sensor gesteuerten Einrichtung (30) zum Verlangsamen der Transportgeschwindigkeit des Bogens (21),
**dadurch gekennzeichnet**
- **daß** sich die Zuführeinrichtungen zum Transportieren des Bogens (21) in Bogentransportrichtung (28) vor den Arbeitsbereich des Falzschwerts (22) erstrecken,
- **daß** die Transportbänder (23a) vor dem Arbeitsbereich des Falzschwerts (22) jeweils seitlich vom Einlaufblech (25) durch eine erste Rolle (43) aus ihrer Bogentransportebene zu ihrem unteren Trum hin und durch eine zweite Rolle (44) parallel zum unteren Trum und oberhalb davon geführt und über eine dritte Rolle (45) und eine vierte Rolle (46) wieder in die Ebene des oberen Trums zurückgeführt werden,
- **daß** die Transportbänder (23a), nachdem sie um die dem Arbeitsbereich des Falzschwerts (22) nachgeordnete Transportbandwelle (20b) geführt sind durch eine fünfte Rolle (47) aus der Ebene ihres unteren Trums zu ihrem oberen Trum hin und durch eine sechste Rolle (48) parallel zum oberen Trum und unterhalb davon geführt und über eine siebente Rolle (49) und eine achte Rolle (50) wieder in die Ebene des unteren Trums zurückgeführt werden,
- **daß** die dritte Rolle (45) und die siebte Rolle (49) mit einem gemeinsamen Betätigungsglied (51) für eine Bewegung im wesentlichen parallel zur Bogentransportrichtung (28) verbunden sind,
- **daß** der Sensor (34) dem Anschlag (29) in Bogentransportrichtung (28) vorgeordnet ist und
- **daß** das Betätigungsglied (51) vom Sensor (34) so gesteuert wird,
- - **daß** bei Erfassen einer Bogenzuführung die verbundenen Rollen (45, 49) in Bogentransportrichtung (28) bewegt werden, wodurch durch die dritte Rolle (45) Bandlänge eingezogen wird, ohne sie an den Abschnitt (53) der Transportbänder (23a) im Arbeitsbereich des Falzschwerts (22) weiterzugeben,
- - während die siebte Rolle (49) im gleichen Verhältnis bereits früher eingezogene Bandlänge wieder zurückgibt, so daß der Abschnitt (52) der Transportbänder (23a) vor dem Arbeitsbereich des Falzschwerts (22) mit der Transportgeschwindigkeit des Bogens (21) weiterläuft,
- - während der dem Arbeitsbereich des Falzschwerts (22) zugeordneten Abschnitt (53) der Transportbänder (23a) kurz zum Stehen kommt und den Bogen (21) abbremst,
- - wonach die verbundenen Rollen (45, 49) in ihre Ausgangsstellung unter Beschleunigung des dem Arbeitsbereich des Falzschwerts (22) zugeordneten Abschnitts (53) der Transportbänder (23a) zurückbewegt werden.

## Claims

1. Apparatus for folding a sheet (21) by means of a folding blade (22)
- with a feeding device, having conveying belts (23a, 23b) and conveying rollers (20a, 20b), for conveying the sheet (21) into the working region of the folding blade (22), which working region is formed by an entry plate (25), situated between the conveying belts (23a) and having an opening (24) for the folding blade (22), below which opening the nip of a conveying- and folding-roller pair (26) is arranged,
- with devices (27), arranged above the feeding device, for holding down the sheet (21),
- with at least one stop (29), arranged transversely to the sheet-conveying direction (28), for positioning the sheet (21) in the working region of the folding blade (22),
- with a sensor assigned to the stop (29), and
- with at least one device (30), arranged upstream of the stop (29) in the sheet-conveying direction (28) and controlled by the sensor, for slowing down the conveying speed of the sheet (21),
**characterised**
- **in that** the device (30) for slowing down the conveying speed of the sheet (21) has at least one guiding device (35) for the sheet (21), which guiding device can be raised above the conveying planes (33) of the conveying belts (23a, 23b),
- **in that** the devices (27) for holding down the sheet (21) can be raised together with the guiding device (35) in order to maintain their engagement with the sheet (21), and
- **in that** the sensor (34) is arranged upstream of the stop (29) in the sheet-conveying direction (28).

2. Apparatus for folding a sheet (21) by means of a folding blade (22)
- with a feeding device, having conveying belts (23a, 23b) and conveying rollers (20a, 20b), for conveying the sheet (21) into the working region of the folding blade (22), which working region is formed by an entry plate (25), situated between the conveying belts (23a) and having an opening (24) for the folding blade (22), below which opening the nip of a conveying- and folding-roller pair (26) is arranged,
- with devices (27), arranged above the feeding device, for holding down the sheet (21),
- with at least one stop (29), arranged transversely to the sheet-conveying direction (28), for positioning the sheet (21) in the working region of the folding blade (22),
- with a sensor assigned to the stop (29), and
- with at least one device (30), arranged upstream of the stop (29) in the sheet-conveying direction (28) and controlled by the sensor, for slowing down the conveying speed of the sheet (21),
**characterised**
- **in that** the device (30) for slowing down the conveying speed of the sheet (21) has a device (36) for lowering the conveying belts (23a, 23b) below the plane of the entry plate (25), and
- **in that** the sensor (34) is arranged upstream of the stop (29) in the sheet-conveying direction (28).

3. Apparatus according to Claim 2, **characterised in that** the device (36) for lowering the conveying belts (23a, 23b) has an eccentric belt-tensioning shaft (37) which is connected via belt-tensioning levers (38) to the conveying-belt shaft (20b) arranged downstream of the stop (29) in the sheet-conveying direction (28) and is adjustable between a position corresponding to the sheet-conveying position of the conveying belts (23a, 23b) and a position corresponding to the lowered position of the conveying belts (23a, 23b).

4. Apparatus according to one of Claims 1 and 3 in combination with brushes (31) arranged on the devices (27) for holding down the sheet (21), in which there are laid upon the entry sheet (25) strips (32) which . extend in the sheet-conveying direction (28) beneath the brushes (31) and the thickness of which is dimensioned such that their side facing the sheet (21) lies in the conveying plane (33) of the conveying belts (23a, 23b).

5. Apparatus for folding a sheet (21) by means of a folding blade (22)
- with a feeding device, having conveying belts (23a, 23b) and conveying rollers (20a, 20b), for conveying the sheet (21) into the working region of the folding blade (22), which working region is formed by an entry plate (25), situated between the conveying belts (23a) and having an opening (24) for the folding blade (22), below which opening the nip of a conveying- and folding-roller pair (26) is arranged,
- with devices (27), arranged above the feeding device, for holding down the sheet (21),
- with at least one stop (29), arranged transversely to the sheet-conveying direction (28), for positioning the sheet (21) in the working region of the folding blade (22),
- with a sensor assigned to the stop (29), and
- with at least one device (30), arranged upstream of the stop (29) in the sheet-conveying direction (28) and controlled by the sensor, for slowing down the conveying speed of the sheet (21),
**characterised**
- **in that** the device for slowing down the conveying speed of the sheet (21) has a sheet-feeding device with further conveying-belt shafts (40a, 40b) and conveying belts (41a, 41b) which is arranged, in the sheet-conveying direction (28), upstream of the feeding device for conveying the sheet (21) into the working region of the folding blade (22),
- **in that** the driving conveying-belt shafts (40b, 20a) of the two sheet-feeding devices are assigned a coupling (42) which when uncoupled interrupts the drive of the conveying-belt shaft (20a) of the feeding device for conveying the sheet (21) into the working region of the folding blade (22), while when coupled it connects the two sheet-feeding devices for synchronous running, and
- **in that** the sensor (34) is arranged upstream of the stop (29) in the sheet-conveying direction (28).

6. Apparatus according to Claim 1 with two inner conveying belts (23a) which are guided according to Claim 5, and with at least two outer conveying belts which are assigned a guiding device.

7. Apparatus for folding a sheet (21) by means of a folding blade (22)
- with a feeding device, having conveying belts (23a, 23b) and conveying rollers (20a, 20b), for conveying the sheet (21) into the working region of the folding blade (22), which working region is formed by an entry plate (25), situated between the conveying belts (23a) and having an opening (24) for the folding blade (22), below which opening the nip of a conveying- and folding-roller pair (26) is arranged,
- with devices (27), arranged above the feeding device, for holding down the sheet (21),
- with at least one stop (29), arranged transversely to the sheet-conveying direction (28), for positioning the sheet (21) in the working region of the folding blade (22),
- with a sensor assigned to the stop (29), and
- with at least one device (30), arranged upstream of the stop (29) in the sheet-conveying direction (28) and controlled by the sensor, for slowing down the conveying speed of the sheet (21),
**characterised**
- **in that** the feeding devices for conveying the sheet (21) extend, in the sheet-conveying direction (28), upstream of the working region of the folding blade (22),
- **in that**, upstream of the working region of the folding blade (22), the conveying belts (23a) are guided, in each case at the side of the entry plate (25), out of their sheet-conveying plane towards their lower strand by a first roller (43) and parallel to the lower strand and thereabove by a second roller (44) and are guided back into the plane of the upper strand again via a third roller (45) and a fourth roller (46),
- **in that**, after they have been guided around the conveying-belt shaft (20b) arranged downstream of the working region of the folding blade (22), the conveying belts (23a) are guided out of the plane of their lower strand towards their upper strand by a fifth roller (47) and parallel to the upper strand and therebelow by a sixth roller (48) and are guided back into the plane of the lower strand again via a seventh roller (49) and an eighth roller (50),
- **in that** the third roller (45) and the seventh roller (49) are connected to a common actuating element (51) for a movement substantially parallel to the sheet-conveying direction (28),
- **in that** the sensor (34) is arranged upstream of the stop (29) in the sheet-conveying direction (28), and
- **in that** the actuating element (51) is controlled by the sensor (34) in such a way
- that, on detection of a sheet feed, the connected rollers (45, 49) are moved in the sheet-conveying direction (28), whereby belt length is drawn in by the third roller (45) without being passed on to the section (53) of the conveying belts (23a) in the working region of the folding blade (22),
- while the seventh roller (49) gives back again, in the same proportion, belt length which has already been drawn in previously, so that the section (52) of the conveying belts (23a) upstream of the working region of the folding blade (22) continues to run at the conveying speed of the sheet (21),
- while the section (53) of the conveying belts (23a) which is assigned to the working region of the folding blade (22) briefly comes to a halt and brakes the sheet (21),
- after which the connected rollers (45, 49) are moved back to their starting position with acceleration of the section (53) of the conveying belts (23a) which is assigned to the working region of the folding blade (22).

## Revendications

1. Dispositif de pliage d'une feuille (21) au moyen d'un couteau de pliage (22),
- comprenant un dispositif d'alimentation pourvu de bandes transporteuses (23a, 23b) et de rouleaux de transport (20a, 20b) servant à transporter la feuille (21) dans la zone de travail du couteau de pliage (22) qui est formée par une tôle d'entrée (25) située entre les bandes transporteuses (23a) et pourvue d'une ouverture (24) pour le couteau de pliage (22), et sous laquelle se trouve la fente d'une paire de cylindres de transport et de pliage (26),
- comprenant des dispositifs (27) de maintien de la feuille (21) à plat situés au-dessus du dispositif d'alimentation,
- comprenant au moins une butée (29) disposée transversalement à la direction de transport de la feuille (28) pour positionner la feuille (21) dans la zone de travail du couteau de pliage (22),
- comprenant un capteur associé à la butée (29) et
- comprenant au moins un dispositif (30) de ralentissement de la vitesse de transport de la feuille (21) situé avant la butée (29), dans le sens de transport de la feuille (28), et commandé par le capteur,
**caractérisé en ce que**
- le dispositif (30) de ralentissement de la vitesse de transport de la feuille (21) comprend au moins un dispositif de guidage (35) pour la feuille (21) pouvant être levé au-dessus des plans de transport (33) des bandes transporteuses (23a, 23b),
- les dispositifs (27) de maintien de la feuille (21) à plat peuvent être levés en même temps que le dispositif de guidage (35) afin de rester en contact avec la feuille (21), et
- le capteur (34) est situé avant la butée (29) dans le sens de transport de la feuille (28).

2. Dispositif de pliage d'une feuille (21) au moyen d'un couteau de pliage (22),
- comprenant un dispositif d'alimentation pourvu de bandes transporteuses (23a, 23b) et de rouleaux de transport (20a, 20b) servant à transporter la feuille (21) dans la zone de travail du couteau de pliage (22) qui est formée par une tôle d'entrée (25) située entre les bandes transporteuses (23a) et pourvue d'une ouverture (24) pour le couteau de pliage (22), et sous laquelle se trouve la fente d'une paire de cylindres de transport et de pliage (26),
- comprenant des dispositifs (27) de maintien de la feuille (21) à plat situés au-dessus du dispositif d'alimentation,
- comprenant au moins une butée (29) disposée transversalement à la direction de transport de la feuille (28) pour positionner la feuille (21) dans la zone de travail du couteau de pliage (22),
- comprenant un capteur associé à la butée (29) et
- comprenant au moins un dispositif (30) de ralentissement de la vitesse de transport de la feuille (21) situé avant la butée (29), dans le sens de transport de la feuille (28), et commandé par le capteur,
**caractérisé en ce que**
- le dispositif (30) de ralentissement de la vitesse de transport de la feuille (21) comprend un dispositif (36) pour abaisser les bandes transporteuses (23a, 23b) sous le plan de la tôle d'entrée (25) et
- le capteur (34) est situé avant la butée (29) dans le sens de transport de la feuille (28).

3. Dispositif selon la revendication 2, **caractérisé en ce que** le dispositif (36) pour abaisser les bandes transporteuses (23a, 23b) comprend un arbre tendeur de bandes (37) excentrique qui est relié à l'arbre de bande transporteuse (20b) situé après la butée (29) dans le sens de transport de la feuille (28) par le biais de leviers tendeurs de bandes (38) et qui peut être réglé entre une position correspondant à la position de transport de feuille des bandes transporteuses (23a, 23b) et une position correspondant à la position abaissée des bandes transporteuses (23a, 23b).

4. Dispositif selon l'une des revendications 1 ou 3, combiné à des brosses (31) situées au niveau des dispositifs (27) de maintien de la feuille (21) à plat, des bandes (32) s'étendant sur la tôle d'entrée (25), sous les brosses (31), dans la direction de transport de la feuille (28) étant posées, bandes dont l'épaisseur est dimensionnée de manière à ce que leur côté tourné vers la feuille (21) soit situé dans le plan de transport (33) des bandes transporteuses (23a, 23b).

5. Dispositif de pliage d'une feuille (21) au moyen d'un couteau de pliage (22),
- comprenant un dispositif d'alimentation pourvu de bandes transporteuses (23a, 23b) et de rouleaux de transport (20a, 20b) servant à transporter la feuille (21) dans la zone de travail du couteau de pliage (22) qui est formée par une tôle d'entrée (25) située entre les bandes transporteuses (23a) et pourvue d'une ouverture (24) pour le couteau de pliage (22), et sous laquelle se trouve la fente d'une paire de cylindres de transport et de pliage (26),
- comprenant des dispositifs (27) de maintien de la feuille (21) à plat situés au-dessus du dispositif d'alimentation,
- comprenant au moins une butée (29) disposée transversalement à la direction de transport de la feuille (28) pour positionner la feuille (21) dans la zone de travail du couteau de pliage (22),
- comprenant un capteur associé à la butée (29) et
- comprenant au moins un dispositif (30) de ralentissement de la vitesse de transport de la feuille (21) situé avant la butée (29), dans le sens de transport de la feuille (28), et commandé par le capteur,
**caractérisé en ce que**
- le dispositif de ralentissement de la vitesse de transport de la feuille (21) comprend un dispositif d'alimentation de la feuille situé, dans le sens de transport de la feuille (28), avant le dispositif d'alimentation servant à transporter la feuille (21) dans la zone de travail du couteau de pliage (22), et qui est pourvu d'arbres de bandes transporteuses (40a, 40b) et de bandes transporteuses (41a, 41b) supplémentaires,
- un dispositif d'accouplement (42) est associé aux arbres d'entraînement de bandes transporteuses (40b, 20a) des deux dispositifs d'alimentation de la feuille, qui, à l'état désaccouplé, interrompt la commande de l'arbre de bande transporteuse (20a) du dispositif d'alimentation servant au transport de la feuille (21) dans la zone de travail du couteau de pliage (22), tandis qu'il relie les deux dispositifs d'alimentation de la feuille en vue d'un fonctionnement synchrone à l'état accouplé, et
- le capteur (34) est situé avant la butée (29) dans le sens de transport de la feuille (28).

6. Dispositif selon la revendication 1, comprenant deux bandes transporteuses intérieures (23a) qui sont guidées selon la revendication 5, et comprenant au moins deux bandes transporteuses extérieures auxquelles est associé le dispositif de guidage.

7. Dispositif de pliage d'une feuille (21) au moyen d'un couteau de pliage (22),
- comprenant un dispositif d'alimentation pourvu de bandes transporteuses (23a, 23b) et de rouleaux de transport (20a, 20b) servant à transporter la feuille (21) dans la zone de travail du couteau de pliage (22) qui est formée par une tôle d'entrée (25) située entre les bandes transporteuses (23a) et pourvue d'une ouverture (24) pour le couteau de pliage (22), et sous laquelle se trouve la fente d'une paire de cylindres de transport et de pliage (26),
- comprenant des dispositifs (27) de maintien de la feuille (21) à plat situés au-dessus du dispositif d'alimentation,
- comprenant au moins une butée (29) disposée transversalement à la direction de transport de la feuille (28) pour positionner la feuille (21) dans la zone de travail du couteau de pliage (22),
- comprenant un capteur associé à la butée (29) et
- comprenant au moins un dispositif (30) de ralentissement de la vitesse de transport de la feuille (21) situé avant la butée (29), dans le sens de transport de la feuille (28), et commandé par le capteur,
**caractérisé en ce que**
- les dispositifs d'alimentation servant au transport de la feuille (21) s'étendent avant la zone de travail du couteau de pliage (22) dans le sens de transport de la feuille (28),
- sur chaque côté de la tôle d'entrée (25), avant la zone de travail du couteau de pliage (22), un premier rouleau (43) guide les bandes transporteuses (23a) de manière à ce qu'elles quittent leur plan de transport de la feuille en direction de leur brin inférieur et un deuxième rouleau (44) les guide parallèlement au brin inférieur, au-dessus de celui-ci, et un troisième rouleau (45) et un quatrième rouleau (46) les ramènent dans le plan du brin supérieur,
- après qu'elles ont fait le tour de l'arbre de bande transporteuse (20b) situé après la zone de travail du couteau de pliage (22), un cinquième rouleau (45) guide les bandes transporteuses (23a) de manière à ce qu'elles quittent le plan de leur brin inférieur en direction de leur brin supérieur, et un sixième rouleau (48) les guide parallèlement au brin supérieur, au-dessous de celui-ci, et un septième rouleau (49) et un huitième rouleau (50) les ramènent dans le plan du brin inférieur,
- le troisième rouleau (45) et le septième rouleau (49) sont reliés à un élément d'actionnement commun (51) pour un mouvement essentiellement parallèle à la direction de transport de la feuille (28),
- le capteur (34) est situé avant la butée (29) dans le sens de transport de la feuille (28), et
- l'élément d'actionnement (51) est commandé par le capteur (34) de manière à ce que,
- lorsque l'arrivée d'une feuille est détectée, les rouleaux reliés (45, 49) soient mus dans le sens de transport de la feuille (28), grâce à quoi une longueur de bande est introduite par le troisième rouleau (45) sans être transmise au segment (53) des bandes transporteuses (23a) dans la zone de travail du couteau de pliage (22),
- tandis que le septième rouleau (49) restitue dans la même proportion une longueur de bande déjà introduite auparavant, de manière à ce que le segment (52) des bandes transporteuses (23a) précédant la zone de travail du couteau de pliage (22) poursuive son trajet à la vitesse de transport de la feuille (21),
- tandis que le segment (53) des bandes transporteuses (23a) associé à la zone de travail du couteau de pliage (22) s'immobilise brièvement et que la feuille (21) ralentit,
- après quoi les rouleaux reliés (45, 49) sont ramenés dans leur position de départ, accélérant le segment (53) des bandes transporteuses (23a) associé à la zone de travail du couteau de pliage (22).
